# DEMANDE DE BREVET EUROPEEN

(11) **EP 1 797 965 A1**
(43) Date de publication de la demande: **20.06.2007**
(21) Numéro de dépôt: 05356214.6
(22) Date de dépôt: 14.12.2005
(51) Int. Cl.: B05B 11/00

(54) **Flacon en matière synthétique**

(71) Demandeur: Seriplast, 01100 Oyonnax (FR)
(72) Inventeur: Tartaglione, André, 01100 Oyonnax (FR)
(74) Mandataire: Maureau, Philippe

(57) **Abrégé**

Le flacon comprend un corps (2), en matière synthétique, ouvert à sa partie supérieure, et un col (7), également en matière synthétique. Le col (7) comprend, dans sa zone d'assemblage avec le corps (2), deux jupes (10, 12) parallèles, destinées à venir coiffer le bord et l'extrémité supérieurs (5) de la paroi (4) délimitant l'ouverture supérieure du corps (2). Les deux jupes parallèles (10, 12) appartenant au col (7) délimitent une rainure (13) de largeur inférieure ou égale à l'épaisseur de la paroi (4) du corps (2), dans sa zone (5) d'emboîtement à l'intérieur de la rainure (13) du col (7).
Application : flacon avec col (7) équipé d'une pompe de pulvérisation (8).

## Description

La présente invention a pour objet un flacon en matière synthétique.

Ce flacon en matière synthétique comprend un corps en matière thermoplastique obtenu par injection, ainsi qu'un col également en matière thermoplastique et obtenu par injection. Le col peut être équipé par exemple d'une pompe pour vaporiser ou pulvériser un fluide contenu dans le corps du flacon. Ce col peut être recouvert par un capot de protection amovible, ce qui est avantageux notamment lorsque le col est équipé d'une pompe de pulvérisation.

Généralement, le col est fixé sur le sommet du corps par soudage.

Si cette solution permet de réaliser une bonne étanchéité entre le col et le corps, elle présente un certain nombre d'inconvénients. Tout d'abord, l'opération de soudage est une opération longue et délicate à réaliser. Cette opération de soudage étant réalisée avant remplissage du corps avec un liquide, le liquide doit être conduit à travers une ouverture du col, avant mise en place de la pompe ou d'un bouchon. L'ouverture du col étant étroite, le remplissage est relativement long. Enfin, après remplissage, il convient d'équiper le flacon d'un capot ou d'un bouchon, dont la mise en place nécessite une opération supplémentaire.

Le but de l'invention est de réaliser un flacon en matière synthétique, dont le corps et le col sont obtenus séparément, qui puisse être assemblé de façon rapide et simple avec l'obtention d'une excellente étanchéité, et qui permette un remplissage rapide du flacon.

A cet effet, le flacon qu'elle concerne, comprenant un corps en matière synthétique, ouvert à sa partie supérieure, et un col également en matière synthétique, est caractérisé en ce que le col comprend, dans sa zone d'assemblage avec le corps, deux jupes parallèles, destinées à venir coiffer le bord et l'extrémité supérieurs de la paroi délimitant l'ouverture du corps, les deux jupes parallèles appartenant au col délimitant une rainure de largeur inférieure ou égale à l'épaisseur de la paroi du corps, dans sa zone d'emboîtement à l'intérieur de la rainure du col.

La solidarisation entre le col et le corps est ainsi faite par emboîtement de l'extrémité supérieure ouverte du corps dans la rainure du col.

Cette double jupe permet, à l'état assemblé, d'assurer une parfaite étanchéité même en tenant compte des tolérances de fabrication du corps et du col. Si le diamètre du corps est légèrement inférieur à la dimension théorique, l'appui se fera essentiellement sur la jupe située à l'intérieur du col. Si au contraire le diamètre du corps est supérieur au diamètre théorique, l'appui se fera préférentiellement respectivement contre la jupe extérieure du col. Le double appui réalisé en condition normale et de façon préférentielle respectivement au niveau de la jupe intérieure et au niveau de la jupe extérieure, selon les tolérances de fabrication, permet de toujours assurer une excellente étanchéité.

Le fait que la largeur de la rainure délimitée par les deux jupes du col soit inférieure ou égale à l'épaisseur de la paroi du corps permet d'assurer une excellente tenue du col sur le corps.

Suivant une caractéristique avantageuse du flacon objet de l'invention, l'extrémité supérieure ouverte du corps comporte une zone de paroi amincie, sur une hauteur correspondant à la longueur d'emboîtement dans la rainure, cet amincissement de matière étant réalisé du côté extérieur et sur une épaisseur correspondant à l'épaisseur de la jupe extérieure du col.

Ainsi, lorsque le col est monté sur le corps, la jupe extérieure du col se trouve dans le prolongement de la surface extérieure de la paroi du corps, ce qui constitue un avantage esthétique et un avantage fonctionnel car cette jupe ne crée pas une surépaisseur par rapport au corps.

Selon une autre caractéristique avantageuse de l'invention, la hauteur de la jupe intérieure est supérieure à la hauteur de la jupe extérieure du col. Ainsi, la jupe intérieure sert d'élément de centrage avant engagement du bord de la paroi du corps à l'intérieur de la rainure délimitée par les deux jupes du col.

Afin de favoriser cet engagement de la jupe intérieure du col, celle-ci comporte de préférence une extrémité d'allure tronconique.

Suivant une autre caractéristique du flacon objet de l'invention, le corps comporte, dans sa zone d'emboîtement à l'intérieur de la rainure du col, au moins une nervure périphérique, tandis que la jupe extérieure du col présente, dans sa face intérieure, au moins une rainure correspondante. La coopération de la ou chaque paire nervure/rainure, permet d'assurer un excellent blocage du col sur le corps.

Ce flacon présente d'un point de vue fonctionnel des avantages importants.

En effet, le corps peut être rempli avec un liquide par son ouverture supérieure qui est une ouverture très large. Le remplissage est donc fait très rapidement. Il suffit ensuite de positionner le col sur le corps pour réaliser sa fixation par clipsage. Il doit être noté que ce montage du col sur le corps peut être réalisé après que le col a été lui-même équipé d'une pompe de pulvérisation, et que le col a été déjà recouvert d'un capot. Ainsi, le conditionneur reçoit seulement deux éléments, d'une part le corps du flacon et d'autre part un ensemble constitué par le col, la pompe montée sur le col et le capot également monté sur le col, ensemble qui est ainsi pré-monté avant son assemblage avec le corps du flacon. Le conditionneur remplit le corps de liquide, et met en place par simple pression l'ensemble pré-monté constitué par le col, la pompe et le capot.

De toute façon, l'invention sera bien comprise à l'aide de la description qui suit, en référence au dessin schématique annexé représentant, à titre d'exemples non limitatifs, quelques formes d'exécution de ce flacon.

Figure 1, est une vue éclatée et en coupe du corps et du col d'un flacon équipé de ses accessoires.

Figure 2 est une vue en coupe longitudinale, du col en position montée sur le corps.

Figure 3 est une vue éclatée et en coupe similaire à la figure 1, illustrant une première variante du flacon objet de l'invention.

Figures 4 et 5 sont des vues en perspective de deux autres variantes de ce flacon.

En se référant aux figures 1 et 2, le flacon selon l'invention comprend un corps 2 de forme générale tubulaire, par exemple de section cylindrique constante sur toute sa longueur. Ce corps 2 comprend une extrémité inférieure obturée par un fond 3, et une autre extrémité supérieure totalement ouverte. Le corps 2 est délimité latéralement par une paroi périphérique 4. Du côté de son extrémité ouverte, la paroi périphérique 4 présente, sur une certaine hauteur, une zone 5 d'épaisseur de paroi limitée obtenue par une réduction de matière du côté extérieur. Dans cette zone 5 de réduction d'épaisseur, la surface extérieure comporte une nervure périphérique 6.

Le flacon selon l'invention comprend également un col 7 réalisé en matière thermoplastique et obtenu par injection, de la même façon que le corps 2. Ce col 7 est ici équipé, de façon connue en soi, d'une pompe de pulvérisation 8, l'ensemble étant recouvert par un capot 9 amovible.

Suivant une caractéristique essentielle de l'invention, le col 7 est pourvu, du côté du corps 2, de deux jupes concentriques, respectivement d'une jupe extérieure 10 et d'une jupe intérieure 12. Ces deux jupes 10 et 12 délimitent une rainure 13 servant à l'emboîtement de l'extrémité supérieure du corps 2 par sa zone 5 d'épaisseur réduite.

Il doit être noté que l'épaisseur de la jupe extérieure 10 correspond à la réduction d'épaisseur de la zone 5 du corps 2. La jupe extérieure 10 comporte également, dans sa face intérieure, une rainure 14 dans laquelle est destinée à venir s'engager la nervure 6 du corps 2, en position emboîtée de l'extrémité supérieure du corps 2 dans la rainure 13.

Comme cela ressort du dessin (en particulier figure 1), la jupe intérieure 12 est de hauteur supérieure à celle de la jupe extérieure 10, et son extrémité libre 15 est inclinée de l'extérieur vers l'intérieur et de haut en bas. Cette dernière caractéristique permet à la jupe intérieure 12 de jouer le rôle de guidage lors de l'introduction de l'extrémité du corps 2 dans la rainure 13.

En pratique, il est possible, dans la position représentée à la figure 1, de réaliser le remplissage du corps 2 avec un liquide, en utilisant la large ouverture de celui-ci.

Ensuite, l'ensemble constitué par le col 7, la pompe 8 et le capot 9, qui est pré-monté, est engagé sur le corps 2; la zone 5 du corps 2 venant se clipser dans la rainure 13 du col. Ce clipsage assure à la fois la retenue du col 7 sur le corps 2, ainsi qu'un montage étanche.

Comme il ressort de ce qui précède, l'invention apporte une grande amélioration à la technique existante, en fournissant un flacon de structure simple et de mise en oeuvre rapide et économique.

Selon l'application, le flacon et en particulier son col 7 peut recevoir des accessoires complémentaires. Ainsi, comme l'illustre la figure 3, dans le cas d'un flacon équipé d'une pompe 8 dite "sans air", le col 7 peut recevoir encore, à sa base, une bague de purge 16, qui fait également partie de l'ensemble pré-monté à assembler sur le sommet du corps 2, par les moyens déjà décrits ci-dessus.

La représentation en coupe des figures 1 à 3 correspond, en particulier, à un flacon avec un corps 2 de forme cylindrique à base circulaire, auquel cas les deux jupes 10 et 12 du col 7 sont circulaires et concentriques. Comme on le conçoit aisément, il pourrait aussi s'agir d'un flacon avec un corps 2 de forme cylindrique mais à base ovale ou elliptique, auquel ces les deux jupes 10 et 12 du col 7 sont parallèles, et suivent une ligne ovale ou elliptique correspondant à la section horizontale du corps 2.

Cependant, l'invention reste applicable à des flacons dont le corps n'est pas cylindrique, comme le montrent les figures 4 et 5. Dans l'exemple de la figure 4, le corps 2 du flacon possède un fond 3 de forme ovale, et une extrémité supérieure ouverte de forme circulaire, recevant donc un col 7 avec jupes circulaires concentriques. Le corps 2 est moulé dans une forme cylindrique à base ovale, comme suggéré par le tracé en traits mixtes, puis il est déformé à chaud comme indiqué par les flèches F1, de manière à obtenir l'extrémité supérieure circulaire, sur laquelle est emboîté le col 7, l'assemblage pouvant également être effectué à chaud, avant refroidissement de l'ensemble.

Dans l'exemple de la figure 5, à l'inverse du précédent, le corps 2 du flacon possède un fond 3 de forme circulaire, et une extrémité supérieure ouverte de forme ovale, recevant un col 7 de section correspondante, donc avec des jupes parallèles suivant une ligne ovale. Le corps 2 est moulé dans une forme cylindrique à base circulaire, comme suggéré par le tracé en traits mixtes, puis il est déformé à chaud comme indiqué par les flèches F2, de manière à obtenir l'extrémité supérieure ovale, sur laquelle est emboîté le col 7. On notera que, dans ce dernier cas, l'opération d'emboîtement du col 7 sur le sommet non circulaire du corps 2 nécessite au préalable une mise en correspondance exacte des positions angulaires du corps 2 et du col 7.

D'autres types de déformation du corps 2 du flacon, par exemple un vrillage, sont aussi envisageables.

Si le corps 2 du flacon doit recevoir des inscriptions ou des décorations, ce corps 2 est imprimé avant qu'il soit procédé à sa déformation.

Comme il va de soi, l'invention ne se limite pas aux seules formes d'exécution de ce flacon, décrites ci-dessus, à titre d'exemples, elle en embrasse, au contraire, toutes les variantes de réalisation et d'application. C'est ainsi, notamment, que la zone 5 du corps 2 pourrait ne pas présenter de rétrécissement, ou encore que le nombre des nervures 6 et rainures 14 pourrait être différent, ou que la jupe intérieure 12 pourrait ne pas être plus longue que la jupe extérieure 10, sans que l'on sorte pour autant du cadre de l'invention. Dans le même ordre d'idées, le col 7 du flacon peut posséder toute configuration, et être muni de tous moyens ou accessoires de fermeture et de de distribution du liquide : capot, capsule, bouchon, applicateur à bille, pompe de pulvérisation, bague de purge, etc.. sous la forme soit de pièces complémentaires rapportées sur le col, soit de parties directement formées avec ce col.

## Revendications

1. Flacon en matière synthétique, comprenant un corps (2) en matière synthétique, ouvert à sa partie supérieure, et un col (7) également en matière synthétique, **caractérisé en ce que** le col (7) comprend, dans sa zone d'assemblage avec le corps (2), deux jupes (10, 12) parallèles, destinées à venir coiffer le bord et l'extrémité supérieurs (5) de la paroi (4) délimitant l'ouverture supérieure du corps (2), les deux jupes parallèles (10, 12) appartenant au col (7) délimitant une rainure (13) de largeur inférieure ou égale à l'épaisseur de la paroi (4) du corps (2), dans sa zone (5) d'emboîtement à l'intérieur de la rainure (13) du col (7).

2. Flacon selon la revendication 1, **caractérisé en ce que** l'extrémité supérieure ouverte du corps (2) comporte une zone (5) de paroi amincie, sur une hauteur correspondant à la longueur d'emboîtement dans la rainure (13), cet amincissement de matière étant réalisé du côté extérieur et sur une épaisseur correspondant à l'épaisseur de la jupe extérieure (10) du col (7).

3. Flacon selon l'une des revendications 1 et 2, **caractérisé en ce que** la hauteur de la jupe intérieure (12) est supérieure à la hauteur de la jupe extérieure (10) du col (7).

4. Flacon selon la revendication 3, **caractérisé en ce que** l'extrémité (15) de la jupe intérieure (12) du col (7) est d'allure tronconique.

5. Flacon selon l'une quelconque des revendications 1 à 4, **caractérisé en ce que** le corps (2) comporte, dans sa zone d'emboîtement à l'intérieur de la rainure (13) du col (7), au moins une nervure périphérique (6), tandis que la jupe extérieure (10) du col (7) présente, dans sa face intérieure, au moins une rainure (14) correspondante.

6. Flacon selon l'une quelconque des revendications 1 à 5, **caractérisé en ce que** le col (7) est équipé d'une pompe de pulvérisation (8), et est recouvert par un capot (9) amovible, l'ensemble constitué par le col (7), la pompe (8) et le capot (9) étant un ensemble pré-monté avant son assemblage avec le corps (2) du flacon.
